# EUROPÄISCHE PATENTANMELDUNG

(11) **EP 0 026 804 A1**
(43) Veröffentlichungstag der Anmeldung: **15.04.1981**
(21) Anmeldenummer: 80102022.3
(22) Anmeldetag: 15.04.1980
(51) Int. Cl.: H01H 71/32, H01H 9/04

(54) **Hermetisch geschlossener permanentmagnetischer Auslöser für Fehlerstrom-Schutzschalter**

(30) Priorität: 06.10.1979 DE 2940656
(71) Anmelder: Felten & Guilleaume Energietechnik GmbH, D-5000 Köln 80 (DE)
(72) Erfinder: Zielasko, Horst, D-2890 Nordenham (DE)

(57) **Zusammenfassung**

Die Aufgabe besteht darin, einen Auslöser mit Gehäuse zu schaffen, der unabhängig von atmosphärischen Einflüssen voll funktionsfähig ist. Die Lösung besteht im wesentlichen darin, daß das Auslöserrelais (1) im Gehäuse (2) hermetisch eingeschlossen ist, daß das Gehäuse (2) eine Kraftübertragungszone (21) aufweist und daß außerhalb des Gehäuses ein mit dem Anker über die Kraftübertragungszone (21) des Gehäuses (2) korrespondierender Übertragungshebel (21) beweglich befestigt ist.

Die Erfindung wird hauptsächlich angewandt bei Fehlerstrom-Schutzschaltern, die in Bereichen hoher Luftfeuchtigkeit eingesetzt sind.

## Beschreibung

Die Erfindung bezieht sich auf einen permanentmagnetischen Auslöser für Fehlerstrom-Schutzschalter gemäß dem Oberbegriff des Anspruchs 1.

Es ist allgemein üblich, Auslöser der eingangs geschilderten Art in einem Gehäuse unterzubringen. Derartige Gehäuse haben hierbei die Aufgabe zu erfüllen, die Halterung und Abdeckung der Auslöser zu übernehmen. Es ist aber auch möglich, daß die Gehäuse für Auslöser derart gestaltet sind, daß sie die Funktionen der Auslöser aktiv unterstützen. Ein derartiges Gehäuse für ein Auslöserrelais ist aus der DE-PS 20 29 607 bekannt. Die Vielfältigkeit der Gehäuse für diese kleinen elektrischen Geräte wird weitgehend durch die gedrängte Bauweise, die diesen Geräten meistens zu eigen ist, bestimmt. Die Schutzfünktion der bekannten Gehäuse beschränkt sich im wesentlichen auf die Abdeckung nach außen, um Einflüsse durch Staub und Verschmutzung weitgehend auszuschalten. Einflüsse der umgebenden Atmosphäre lassen sich bei den bekannten Gehäusen jedoch nicht verhindern, so daß die Funktionssicherheit der in diesen Gehäusen befindlichen Geräte nicht immer gewährleistet ist. Besonders kritisch ist hierbei eine hohe Luftfeuchtigkeit.

Der Erfindung liegt daher die Aufgabe zugrunde, einen Auslöser mit Gehäuse zu schaffen, der unabhängig von atmosphärischen Einflüssen voll funktionsfähig ist.

Diese Aufgabe wird erfindungsgemäß durch die im kennzeichnenden Teil des Anspruchs 1 angegebenen konstruktiven Maßnahmen gelöst.

Die mit der Erfindung erzielten Vorteile bestehen darin, daß durch den Einschluß des Auslösersystems in .ein hermetisch dichtes Gehäuse der ungünstige Einfluß der Atmosphäre verhindert wird, und mit Hilfe der Kraftübertragungszone als Bindeglied zwischen dem Anker innerhalb des Gehäuses und des hierzu korrespondierenden Übertragungshebels außerhalb des Gehäuses die volle Arbeitsfähigkeit des Auslösersystems hergestellt wird.

Vorteilhafte Ausgestaltungen des Gegenstandes des Anspruchs 1 sind den Unteransprüchen zu entnehmen.

So betreffen die Ansprüche 2 bis 6 die Ausgestaltung und Besonderheiten der Kraftübertragungszone, der Anspruch 7 das Innere des Gehäuses, die Ansprüche 8 bis 11 die verschiedenen Möglichkeiten eines hermetisch geschlossenen Gehäuses, das nach Anspruch 12 erforderlichenfalls mit einer Schutzgasfüllung versehen werden kann. Schließlich beschreibt der Anspruch 13 die zu treffenden Maßnahmen für die Anschlußleitungen der Spulenwicklung.

Ein Ausführungsbeispiel der Erfindung ist in der Zeichnung dargestellt und wird im folgenden näher beschrieben. Es zeigen:
Fig. 1 einen hermetisch geschlossenen permanentmagnetischen Auslöser in Ruhestellung, in Seitenansicht, teilweise im Schnitt
Fig. 2 diesen Auslöser im ausgelösten Zustand
Fig. 3 eine Kraftübertragungszone in Seitenansicht, im Ausschnitt
Fig. 4 diese Kraftübertragungszone in Draufsicht, im Ausschnitt.

Nach den Fig. 1 und 2 befindet sich ein Auslöserrelais 1 in einem Gehäuse 2. Das Gehäuse ist topfartig ausgebildet und wird nach Einsetzen des Auslöserrelais mit einem Deckel (nicht dargestellt) hermetisch verschlossen.

Das Auslöserrelais 1 weist ein U-förmiges Joch 11 und einen Anker 12 auf. Einer der Schenkel des Jochs ist von einer Spulenwicklung 13 umgeben, deren Enden als Anschlußleitungen durch die Gehäusewand geführt sind. Unterhalb des Jochs befindet sich ein Permanentmagnet 14.

Das Gehäuse 2 besitzt eine Kraftübertragungszone 21, die das Bindeglied zwischen dem Anker 12 und einem Übertragungshebel 22 herstellt, der drehbeweglich außen am Gehäuse befestigt ist. Die Kraftübertragungszone ist dünnwandiger als die übrigen Gehäusewände gestaltet und in Höhe des Angriffspunktes des Ankers beidseitig mit Verstärkungselementen 23, wie Verstärkungsnocken bzw. stiftartigen Ansätzen, ausgestattet. Konzentrisch zu den Verstärkungselementen 23 befinden sich Sicken 24. Eine derartige Gestaltung der Kraftübertragungszone gestattet eine Expansion dieses Bereichs nach beiden Seiten. Der Übertragungshebel besitzt in diesem Bereich gleichfalls einen Verstärkungsnocken 25, der zusätzlich einstellbar gemacht werden kann. Das Auslöserrelais ist im Gehäuse durch Haltevorrichtungen 26, wie Haltenocken, Führungsschlitze oder Stege, gehaltert.

Im Ruhezustand des Auslöserrelais, wie in Fig. 1 gezeigt, wird der Anker durch die Kraft des Permanentmagneten auf den Polschuhen des Jochs gehalten. Im Auslösefall wird die Kraft des Permanentmagneten durch die Kraft des magnetischen Feldes der Spulenwicklung aufgehoben und der Anker kann von den Polschuhen abheben. Im Fall eines Klappankers (Fig. 2) vollführt er eine Drehbewegung und stößt mit seinem über die Kippkante des Polschuhes ragenden Ende an eines der Verstärkungselemente der Kraftübertragungszone. Durch die Drehbewegung des Ankers gibt die Kraftübertragungszone nach und wird nach außen gedrückt. Das außenliegende Verstärkungselement der Kraftübertragungszone trifft auf einen Verstärkungsnocken am Übertragungshebel, der nun aus seiner Ruhestellung um seine Befestigungsachse bewegt wird.

In den Fig. 3 und 4 sind die Verstärkungselemente 23 und die hierzu konzentrischen Sicken 24 zu ersehen.

## Patentansprüche

1. Permanentmagnetischer Auslöser für Fehlerstrom-Schutzschalter mit einem Auslöserrelais, bestehend aus Joch, Anker, Spulenwicklung und Permanentmagnet, und einem das Auslöserrelais umgebenden Gehäuse, dadurch gekennzeichnet, daß das Auslöserrelais (1) im Gehäuse (2) hermetisch eingeschlossen ist, daß das Gehäuse eine Kraftübertragungszone (21) aufweist und daß außerhalb des Gehäuses ein mit dem Anker über die Kraftübertragungszone des Gehäuses korrespondierender Übertragungshebel (22) beweglich befestigt ist.

2. Auslöer mit Gehäuse nach Anspruch 1, dadurch gekennzeichnet, daß die Kraftübertragungszone (21) des Gehäuses (2) im wesentlichen kreisförmig gestaltet ist und einen gegenüber den übrigen Gehäusewänden verminderten Querschnitt aufweist.

3. Auslöser mit Gehäuse nach einem der Ansprüche 1 oder 2, dadurch gekennzeichnet , daß die Kraftübertragungszone (21) des Gehäuses (2) an den Kraftübertragungspunkten von Anker (12) und Übertragungshebel (22) mit beidseitigen Verstärkungselementen (23), wie Verstärkungsnocken oder stiftartigen Ansätzen versehen ist.

4. Auslöser mit Gehäuse nach einem der Ansprüche 1 bis 3, dadurch gekennzeichnet, daß der Übertragungshebel (22) an der mit den Verstärkungselementen (23) versehenen Seite einen hierzu korrespondierenden Nocken (25) aufweist.

5. Auslöser mit Gehäuse nach Anspruch 4, dadurch gekennzeichnet, daß der Nocken (25) einstellbar ist.

6. Auslöser mit Gehäuse nach einem der Ansprüche 1 bis 4, dadurch gekennzeichnet, daß die Kraftübertragungszone (21) mit konzentrisch zu den Ver₋ stärkungselementen (23) angeordneten Sicken (24) versehen ist.

7. Auslöser mit Gehäuse nach einem der Ansprüche 1 bis 3, dadurch gekennzeichnet, daß im Inneren des Gehäuses (2) mehrere Haltevorrichtungen (26), wie Haltenocken, Führungsschlitze oder Stege für das Joch (11) und die Führung des Ankers (12) angeformt sind.

8. Auslöser mit Gehäuse nach einem der Ansprüche 1 bis 3, 6 und 7, dadurch gekennzeichnet, daß das Gehäuse (2) und seine Kraftübertragungszone (21) aus Teilen bestehen, die miteinander verschweißt oder verklebt sind.

9. Auslöser mit Gehäuse nach einem der Ansprüche 1 bis 3, 6 und 7, dadurch gekennzeichnet, daß das Gehäuse (2) aus einem gasdicht metallisierten Thermoplast mit angeformter Kraftübertragungszone (21) besteht.

10. Auslöser mit Gehäuse nach einem der Ansprüche 1 bis 3, 6 und 7, dadurch gekennzeichnet, daß das Gehäuse (2) aus Metall mit einer geklebten oder geschweißten Kraftübertragungszone (21) besteht.

11. Auslöser mit Gehäuse nach einem der Ansprüche 1 bis 3, 6 und 7, dadurch gekennzeichnet, daß das Gehäuse (2) aus Glas mit einer geklebten oder geschweißten Kraftübertragungszone (21) besteht.

12. Auslöser mit Gehäuse nach einem der Ansprüche 8 bis 11, dadurch gekennzeichnet, daß das Gehäuse (2) mit Schutzgas gefüllt ist.

13. Auslöser mit Gehäuse nach einem der Ansprüche 1 bis 12, dadurch gekennzeichnet, daß die Anschlußleitungen der Spulenwicklung (13) in die Wand des Gehäuses (2) gasdicht eingepreßt, eingeschweißt oder eingeklebt sind.
